# EUROPÄISCHE PATENTSCHRIFT

(11) **EP 3 117 140 B1**
(45) Veröffentlichungstag und Bekanntmachung des Hinweises auf die Patenterteilung: **12.12.2018**
(21) Anmeldenummer: 15709894.8
(22) Anmeldetag: 11.03.2015
(51) Int. Cl.: F21S 2/00, F21V 23/06, F21V 21/30, F21Y 101/00

(54) **LEUCHTENSYSTEM**
LIGHTING SYSTEM
SYSTÈME D'ÉCLAIRAGE

(30) Priorität: 12.03.2014 DE 102014003251; 12.03.2014 DE 202014104847 U
(43) Veröffentlichungstag der Anmeldung: 18.01.2017
(73) Patentinhaber: Dix, Dietmar, 45136 Essen (DE); Bedoian, Heike, 57074 Siegen (DE)
(72) Erfinder: Dix, Dietmar, 45136 Essen (DE); Bedoian, Heike, 57074 Siegen (DE)
(74) Vertreter: Gottschald, Jan
(86) Internationale Anmeldenummer: PCT/EP2015/055041
(87) Internationale Veröffentlichungsnummer: WO 2015/135973

(56) Entgegenhaltungen:
- WO-A1-2012/158723
- GB-A- 2 481 850
- US-A- 3 840 842
- US-A1- 2009 135 602

## Beschreibung

Die vorliegende Erfindung betrifft ein Leuchtensystem mit mindestens einer Leuchteneinheit enthaltend ein Lichtsegment, das zur Aufnahme mindestens eines Leuchtmittels konfiguriert ist oder mindestens ein Leuchtmittel aufweist, und mindestens ein Verbindungselement, das zumindest abschnittsweise elektrisch leitfähig ist und an einem Ende des Lichtsegments mit diesem mechanisch und elektrisch verbunden ist, mit mindestens einem Verbinder, der mindestens ein um eine Verbindermittelachse (im Folgenden auch nur Mittelachse genannt) umlaufendes Element und mindestens einen mit dem umlaufenden Element mechanisch verbundenen oder von dem umlaufenden Element gebildeten elektrischen Leiter aufweist, wobei das Verbindungselement der Leuchteneinheit mit dem umlaufenden Element des Verbinders mechanisch verbunden ist und dadurch die mindestens eine Leuchteneinheit mit dem Verbinder mechanisch und elektrisch verbunden ist.

Die vorliegende Erfindung betrifft insbesondere ein Leuchtensystem mit Elementen (Leuchteneinheiten, insbesondere Schienen), die Leuchtmittel aufnehmen können oder leuchten können, und Knotenpunkten (im folgenden auch Verbinder oder Verbindungsmodule genannt), an die eine oder mehrere dieser Elemente bzw. Leuchteneinheiten angeschlossen werden können. Die Leuchteneinheiten sind einfach an die Verbinder anzubringen. Die Winkel, in denen die Leuchteneinheiten an die Verbinder angesteckt werden können, sind weitgehend frei wählbar. Optionale Gelenke, insbesondere Scharniere, sorgen dafür, dass die Leuchteneinheiten schwenkbar sind. Die Leuchteneinheiten führen Strom von einem Knotenpunkt (Verbinder) zum nächsten. Die Verbinder führen Strom von einer Leuchteneinheit zur nächsten.

Es gibt viele Schienensysteme, die im allgemeinen an Decken befestigt werden, in Decken eingelassen werden oder von Decken abgehängt werden.

Die Winkel, in denen die Schienenelemente zueinander stehen, sind im allgemeinen 90° bzw 180°. In der US 3,840,842 ist ein Knotenpunkt beschrieben, an den zusätzlich auch im Winkel von 45° bzw. 135° Elemente montiert werden können, die Leuchtmittel aufnehmen können. In der WO 2013/070429 A1 sind auch Verbinder beschrieben, an die bis zu 8 längliche Elemente im Winkel von 45°, 90°, 135° und 180° befestigt werden können.

Entsprechend der Orientierung der Lichtsysteme an der Decke sind es im allgemeinen lineare Konstrukte (Leuchtbänder) oder flächige (zweidimensionale) Konstrukte, die mit den bekannten Schienensystemen möglich sind. Ausnahme ist die WO 2006/044859 A2, in der beschrieben wird, wie Lichtelemente in vorgegebenen Winkeln - nicht nur horizontal - an Verbindungselemente befestigt werden können. Desweiteren beschreibt die US 2012/0201021 A1 Verbindungselemente, in die Leuchtstäbe nicht nur horizontal im Winkel von 90° und 180° befestigt werden können, sondern zusätzlich auch vertikal.

Soweit die bekannten Schienensysteme Verbinder (Verbindungsmodule) haben, ist damit häufig ein nicht unerheblicher Montageaufwand zur Verbindung der Leuchteneinheiten mit den Verbindern verbunden.

Die Gestaltungsmöglichkeiten mit bekannten Leuchtschienensystemen sind sehr eingeschränkt, da sie einerseits oft nur linear oder flächig konfigurierbar sind oder andererseits nur in bestimmten vorgegebenen Winkeln konfigurierbar sind. Konstrukte, die ähnlich wie Pflanzen an den Wänden hoch wachsen oder um die Ecken gehen sind genau so unmöglich wie Polyederleuchten oder Fachwerk- bzw Tragwerkkonstrukte.

Es ist daher eine Aufgabe der vorliegenden Erfindung, den Montageaufwand bei einem Leuchtensystem zu reduzieren.

Die zuvor hergeleitete und aufgezeigte Aufgabe wird gelöst durch einen Leuchtensystem gemäß Anspruch 1.

Ferner wird die Aufgabe gemäß einer zweiten Lehre der vorliegenden Erfindung gelöst durch einen Leuchtensystem gemäß Anspruch 2.

Das erfindungsgemäße Leuchtensystem zeichnet sich dadurch aus, dass es schnell und einfach montiert werden kann, auch unter Strom bzw. Spannung. Ein weiterer Vorteil ist die hohe Flexibilität in der Konfigurierbarkeit. So erlaubt das erfindungsgemäße Leuchtensystem auf einfache Weise die Anordnung mehrerer Leuchteneinheiten als ein gestaltetes (zweidimensionales oder dreidimensionales) Netz, das optional mehrere Einspeiser für Strom haben kann. Die elektrische Verbindung läuft stets über die Verbindung der Leuchteneinheiten, so dass viele Leuchteneinheiten mit nur einem einzigen Stromeinspeiser bzw. Netzteil auskommen. Grundsätzlich können aber auch mehrere Stromeinspeiser an verschiedenen Stellen mit dem Leuchtensystem bzw. zwei- oder dreidimensionalen Netz/Gebilde verbunden werden.

Mit einem zweidimensional geformten Leuchtensystem ist ein solches gemeint, bei dem alle Leuchteneinheiten und Verbinder des Leuchtensystems in einer Ebene liegen. Dies umfasst Leuchtensysteme, die linear sind, also ein zwischen zwei Enden verlaufendes Band (Verbinder gefolgt von einer Leuchteneinheit, wiederum gefolgt von einem Verbinder, etc) bilden, oder Leuchtensysteme in Form eines Kreises, Dreiecks oder Vielecks. Dabei können die Leuchteneinheiten und Verbinder ausschließlich auf der Kontur des Kreises, Dreiecks bzw. Vielecks angeordnet sein oder zusätzlich auch noch weitere Leuchteneinheiten und/oder Verbinder den Kreis, das Dreieck bzw. das Vieleck durchqueren und dadurch ein flächiges Gebilde formen.

Ein dreidimensional geformtes Leuchtensystem ist ein solches, bei dem einzelne oder mehrere Leuchteneinheiten und/oder Verbinder in anderen Ebenen als andere Leuchteneinheiten und/oder Verbinder verlaufen und/oder winkelig zu anderen Leuchteneinheiten und/oder Verbindern verlaufen. Mit anderen Worten werden hier räumliche Gebilde aus Leuchteneinheiten und Verbindern erzeugt.

Im folgenden werden nun einige Ausgestaltungen des erfindungsgemäßen Leuchtensystems, die auch Gegenstand der Unteransprüche sind, beschrieben:
Gemäß einer Ausgestaltung ist mindestens ein Verbinder bzw. sind insbesondere mehrere Verbinder jeweils mit mehreren Leuchteneinheiten mechanisch und elektrisch verbunden.

Gemäß noch einer Ausgestaltung ist vorgesehen, dass das Lichtsegment mindestens zwei Enden, insbesondere genau zwei Enden, hat und ein Verbindungselement an mindestens einem der Enden, insbesondere an beiden Enden, vorzugsweise an allen Enden, mit dem Lichtsegment mechanisch und elektrisch verbunden ist. Ist das Lichtsegment beispielsweise dreieckig ausgebildet, weist dieses entsprechend drei Enden (die Ecken werden hier als Enden definiert) auf. Ist das Lichtsegment beispielsweise viereckig und über jede der vier Ecken elektrisch mit einem Verbinder verbindbar, weist das Lichtsegment entsprechend vier Enden auf. Einzelne oder alle Leuchteneinheiten können also eine beliebige Zahl an Verbindungselementen aufweisen, dreieckförmige Leuchteneinheiten beispielsweise drei Verbindungselemente, wobei an jeder Ecke des jeweiligen Lichtsegments eines vorgesehen sein kann. Es sei aber hervorgehoben, dass die Verbindungselemente nicht zwingend an den Ecken bzw. Enden des jeweiligen Lichtsegments vorgesehen sein müssen, sondern auch an anderen Stellen angeordnet sein können.

Gemäß noch einer Ausgestaltung ist das umlaufende Element ein (um die Verbindermittelachse) rotationssymmetrisch umlaufendes Element. Das umlaufende Element hat dann eine Kreisform oder Ringform bezogen auf einen Schnitt senkrecht zur Verbindermittelachse. Weist der Verbinder mehrere umlaufende Elemente bzw. Körperabschnitte auf, was im Folgenden noch näher erläutert wird, können mehrere oder alle umlaufenden Elemente rotationssymmetrisch (um die Verbindermittelachse) ausgebildet sein.

Gemäß der Erfindung ist vorgesehen, dass die Leuchteneinheit mit dem Verbinder, über einen durchgehenden (d.h. ununterbrochenen) Winkelbereich von mindestens 330°, bevorzugt von mindestens 340°, besonders bevorzugt von mindestens 355°, in beliebigen Positionen um die Verbindermittelachse herum anordenbar ist. Es ist auch denkbar, dass die Leuchteneinheit mit dem Verbinder jeweils über mehrere durchgehende Winkelbereiche von zusammen mindestens 330°, bevorzugt von zusammen mindestens 340°, besonders bevorzugt von zusammen mindestens 355°, in beliebigen Positionen um die Verbindermittelachse herum anordenbar ist. Ist beispielsweise vorgesehen, dass die Leuchteneinheit mit dem Verbinder über zwei durchgehende Winkelbereiche in beliebigen Positionen um die Verbindermittelachse herum angeordnet werden kann, kann jeder durchgehende Winkelbereich mindestens 165°, bevorzugt mindestens 170°, besonders bevorzugt mindestens 177,5°, umfassen. Gemäß wieder einer weiteren Ausgestaltung des erfindungsgemäßen Leuchtensystems ist vorgesehen, dass das Verbindungselement relativ zum Lichtsegment und/oder relativ zum Verbinder um eine Schwenkachse schwenkbar ist, die winkelig, insbesondere senkrecht, oder parallel zur Verbindermittelachse verläuft und insbesondere von der Verbindermittelachse beabstandet ist, Im Falle einer solchen Schwenkbarkeit beträgt der maximale Schwenkbereich (Winkel, um den um die Schwenkachse maximal geschwenkt werden kann) insbesondere mindestens 90°, bevorzugt mindestens 180°, besonders bevorzugt mindestens 270°. Alternativ oder zusätzlich kann vorgesehen sein, dass das Verbindungselement relativ zum Lichtsegment und/oder relativ zum Verbinder um eine Rotationsachse drehbar ist, die winklig, insbesondere senkrecht, zur Verbindermittelachse verläuft und die Verbindermittelachse insbesondere schneidet.

Gemäß noch einer Ausgestaltung ist vorgesehen, dass der Verbinder ein mehrteiliger Körper enthaltend mehrere um die Verbindermittelachse umlaufende Körperabschnitte (Körperteile) ist, wobei die Körperabschnitte axial nebeneinander angeordnet sind, wobei einige der Körperabschnitte einander berühren oder axial voneinander beabstandet sind.

Gemäß einer weiteren Ausgestaltung des Leuchtensystems ist vorgesehen, dass das Verbindungselement mit dem umlaufenden Element formschlüssig und/oder kraftschlüssig verbunden ist, insbesondere zusammengesteckt ist (Steckverbindung). In diesem Fall ist denkbar, dass das Verbindungselement und das umlaufende Element derart konfiguriert bzw. ausgebildet sind, dass das Verbindungselement mit dem umlaufenden Element zusammensteckbar ist durch eine translatorische Bewegung winkelig, insbesondere senkrecht, oder parallel zu der Verbindermittelachse und/oder durch eine Schwenkbewegung um eine zu der Verbindermittelachse winkelige, insbesondere senkrechte, oder parallele Achse.

Gemäß wieder einer weiteren Ausgestaltung ist das Verbindungselement mit dem umlaufenden Element stoffschlüssig oder einstückig verbunden. Einstückig verbunden meint, dass die miteinander verbundenen Teile integral ausgebildet sind, d.h. aus einem Stück gebildet/gefertigt sind. Grundsätzlich ist es auch in diesem Fall denkbar, dass zwischen dem Verbindungselement und dem umlaufenden Element eine Verschwenkbarkeit gegeben ist, nämlich z.B. dann, wenn für das einstückige Bauteil ein elastischer Werkstoff verwendet wird.

Gemäß einer weiteren Ausgestaltung bildet (im Falle des Vorhandenseins mehrerer Körperabschnitte, die den Verbinder bilden) jeder Körperabschnitt ein umlaufendes Element, insbesondere ein rotationssymmetrisch umlaufendes Element, des Verbinders. Dabei können, wie im Weiteren noch beschrieben wird, die Körperabschnitte unterschiedliche Querschnitte (bezogen auf einen Schnitt senkrecht zur Verbindermittelachse) aufweisen. Insbesondere ist es denkbar, dass mehrere Körperabschnitte bzw. umlaufende Elemente in axialer Richtung zusammengesteckt sind, wobei jeder Körperabschnitt insbesondere mit einem Verbindungselement einer Leuchteneinheit mechanisch und elektrisch, insbesondere einstückig, verbunden ist.

In dem optionalen Fall, dass jeder Körperabschnitt mit einem Verbindungselement verbunden ist, ist es denkbar, dass einige oder alle Körperabschnitte, insbesondere mittig bzw. koaxial zur Verbindermittelachse, oberseitig einen Stecker und unterseitig eine dazu korrespondierende Buchse aufweisen oder umgekehrt (oberseitige Buchse und unterseitiger dazu korrespondierender Stecker). Die Buchsen und Stecker sind dann insbesondere so konfiguriert, dass im zusammengesteckten Zustand eine mechanische und elektrische Verbindung zwischen Stecker und Buchse und somit zwischen den beiden zusammengesteckten Körperabschnitten bzw. umlaufenden Elementen besteht. Dabei können die Stecker und Buchsen so konfiguriert sein, dass im zusammengesteckten Zustand die Körperabschnitte relativ zueinander um die Verbindermittelachse gedreht werden können. Zusätzlich können in den Körperabschnitten bzw. in den Steckern und/oder Buchsen Magnete oder magnetische Abschnitte vorgesehen sein, über die in axialer Richtung (Richtung der Verbindermittelachse) eine magnetische Anziehungskraft erzeugt wird, die die Verbindung zwischen den zusammengesteckten Körperabschnitten verbessert bzw. verstärkt.

Gemäß wieder einer weiteren Ausgestaltung des erfindungsgemäßen Leuchtensystems ist vorgesehen, dass der Verbinder mindestens zwei axial voneinander beabstandete um die Verbindermittelachse umlaufende, erste Körperabschnitte mit einem ersten (relativ großen) Querschnitt oder Durchmesser und einen die Körperabschnitte verbindenden (zum Beispiel stiftförmigen oder hülsenförmigen) um die Verbindermittelachse umlaufenden, zweiten Körperabschnitt mit einem zweiten Querschnitt oder Durchmesser, der kleiner als der erste Querschnitt oder Durchmesser ist, aufweist. Dabei ist es denkbar, dass mindestens einer der ersten Körperabschnitte mit dem zweiten Körperabschnitt lösbar, insbesondere zusammensteckbar oder verschraubbar, verbunden ist. Ferner ist es denkbar, dass mindestens einer (insbesondere ein anderer) der ersten Körperabschnitte mit dem zweiten Körperabschnitt einstückig oder stoffschlüssig verbunden ist.

Gemäß einer weiteren Ausgestaltung ist vorgesehen, dass das Verbindungselement eine Öffnung, insbesondere Bohrung, aufweist, wobei der Querschnitt oder Durchmesser der Öffnung insbesondere dem Querschnitt oder Durchmesser des zweiten Körperabschnitts entspricht.

Gemäß noch einer Ausgestaltung des erfindungsgemäßen Leuchtensystems ist vorgesehen, dass der Verbinder mindestens einen um die Verbindermittelachse umlaufenden, ersten Körperabschnitt mit einem ersten (relativ großen) Querschnitt oder Durchmesser und mindestens einen radial davon beabstandeten um die Verbindermittelachse umlaufenden, zweiten Körperabschnitt mit einem zweiten Querschnitt oder Durchmesser, der kleiner als der erste Querschnitt oder Durchmesser ist, aufweist, wobei der erste Körperabschnitt mit dem zweiten Körperabschnitt mechanisch, insbesondere einstückig oder stoffschlüssig, verbunden ist. Die Verbindung zwischen dem ersten und dem zweiten Körperabschnitt kann beispielsweise über einen oder mehrere Stege, insbesondere radial verlaufende Stege, erfolgen. Insbesondere ist denkbar, dass die Innenkontur des ersten Körperabschnitts und die Außenkontur des zweiten Körperabschnitts kreisförmig ist, wobei insbesondere der erste Körperabschnitt eine Ringform und der zweite Körperabschnitt eine Ring- oder Scheibenform aufweist. Dabei ist es bevorzugt, wenn das Verbindungselement die Innenkontur des ersten Körperabschnitts und die Außenkontur des zweiten Körperabschnitts berührt.

Gemäß noch einer weiteren Ausgestaltung des erfindungsgemäßen Leuchtensystems ist vorgesehen, dass mindestens ein Verbinder, insbesondere mehrere Verbinder, einen separaten (das heißt nicht mit einer der Leuchteneinheiten und/oder mit einem der Lichtsegmente elektrisch verbundenen) elektrischen Ein- und/oder Ausgang, insbesondere jeweils in Form eines Verbindungselements, insbesondere in Form eines Steckers oder einer Buchse, aufweist. Ein elektrischer Eingang kann beispielsweise dazu verwendet werden, in ein (relativ großes) Leuchtensystem an verschiedenen Stellen Strom einzuspeisen. Ein elektrischer Ausgang kann beispielsweise dazu dienen, externe Verbraucher (Stromverbraucher) anzuschließen, beispielsweise Sensoren, Spots oder dergleichen. Auch Netzteile von elektrischen Geräten, z.B. Musikanlagen, oder Ladegeräte für Smartphones, Computer etc. könnten hier angeschlossen und mit elektrischer Energie versorgt werden. Mit dem erfindungsgemäßen Leuchtensystem lassen sich diese externen Verbraucher mit Spannung versorgen und die Spannung kann sicher gehalten werden. Die beispielhaft genannten Sensoren könnten auch mit dem Leuchtensystem oder aber mit einzelnen Leuchteneinheiten des Leuchtensystems korrespondieren (elektrisch zusammengeschaltet sein), wobei als Sensoren beispielsweise Bewegungsmelder, Helligkeitssensoren, Rauchmelder, Lichtschranken oder dergleichen zu nennen sind.

Gemäß einer Ausgestaltung wird die obige Aufgabe auch gelöst durch ein Leuchtensystem
- mit mindestens einer Leuchteneinheit (insbesondere Schiene) enthaltend ein (sich insbesondere von einem ersten Ende zu einem zweiten Ende entlang einer Lichtsegment-Längsachse erstreckendes) Lichtsegment (Leuchtenelement), das zur Aufnahme mindestens eines Leuchtmittels konfiguriert ist oder mindestens ein Leuchtmittel aufweist und mindestens ein (sich insbesondere von einem ersten Ende zu einem zweiten Ende entlang einer Verbindungselement-Längsachse erstreckendes) Verbindungselement (insbesondere Stecker oder Buchse), das zumindest abschnittsweise elektrisch leitfähig ist, insbesondere mindestens einen elektrischen Leiter aufweist, und an einem der beiden Enden des Lichtsegments mit diesem mechanisch und elektrisch verbunden ist, wobei vorzugsweise ein solches Verbindungselement an jedem der beiden Enden des Lichtsegments mit diesem mechanisch und elektrisch verbunden ist,
- mit mindestens einem Verbinder (auch Knotenpunkt genannt), der ein rotationssymmetrisch um eine Verbindermittelachse umlaufendes Element und mindestens einen mit dem umlaufenden Element mechanisch verbundenen elektrischen Leiter aufweist,
- wobei das Verbindungselement der Leuchteneinheit, insbesondere in einer Verbindungsrichtung (Zusammensteckrichtung), mit dem umlaufenden Element des Verbinders zusammensteckbar ist und dadurch die mindestens eine Leuchteneinheit mit dem Verbinder mechanisch und elektrisch verbindbar ist, das heißt das Verbindungselement der Leuchteneinheit und das umlaufende Element sind als zueinander komplementäre Elemente einer Steckverbindung ausgebildet,
- wobei die Leuchteneinheit mit dem Verbinder in beliebigen Positionen (Winkelpositionen) um die Verbindermittelachse herum anordenbar ist und in jeder Position die Leuchteneinheit mit dem Verbinder mechanisch und elektrisch verbunden ist und
- wobei das Verbindungselement relativ zum Lichtsegment schwenkbar ist, das heißt die Lichtsegment-Längsachse ist relativ zur Verbindungselement-Längsachse schwenkbar bzw. der Winkel zwischen der Lichtsegment-Längsachse und der Verbindungselement-Längsachse ist veränderbar.

Es sei darauf hingewiesen, dass das Lichtsegment nicht zwingend Leuchtmittel aufweisen muss, sondern nur dazu geeignet sein muss, mindestens ein Leuchtmittel aufnehmen zu können. Leuchtmittel sind insbesondere Gasentladungslampen, Leuchtdioden und/oder Glühlampen. Wenn das Lichtsegment keine Leuchtmittel aufweist, handelt es sich beispielsweise bei dem Lichtsegment um ein Leuchtenprofil, beispielsweise ein Aluminiumprofil, in welches mindestens eines der genannten Leuchtmittel eingesetzt werden kann.

Insbesondere ist erfindungsgemäß vorgesehen, dass im zusammengesteckten Zustand von Leuchteneinheit und Verbinder das Verbindungselement relativ zum Lichtsegment in einer Ebene schwenkbar ist, in der die Verbindermittelachse verläuft.

Gemäß einer Ausgestaltung der Erfindung ist vorgesehen, dass die Leuchteneinheit, insbesondere das Lichtsegment und/oder Verbindungselement, zumindest abschnittsweise, vorzugsweise vollständig, aus einem flexiblen Material besteht.

Gemäß einer weiteren Ausgestaltung ist vorgesehen, dass das Verbindungselement mit dem Lichtsegment über ein Gelenk, z.B. Scharnier (insbesondere Drehgelenk mit einem Freiheitsgrad), mechanisch verbunden ist. Im zusammengesteckten Zustand von Leuchteneinheit und Verbinder ist dadurch die Schwenkbarkeit in der Ebene, in der die Verbindermittelachse verläuft, realisiert.

Es ist auch denkbar, dass das Verbindungselement mit dem Lichtsegment einstückig (integral bzw. aus einem Stück gefertigt) verbunden ist, also insbesondere kein Gelenk/Scharnier vorgesehen ist.

Gemäß einer weiteren Ausgestaltung ist vorgesehen, dass das Verbindungselement 2d der Leuchteneinheit und das umlaufende Element des Verbinders form- und/oder kraftschlüssig miteinander verbindbar sind. Dabei besteht der Form- oder Kraftschluss im zusammengesteckten Zustand insbesondere entgegen der Zusammensteckrichtung.

Erfindungsgemäß ist insbesondere denkbar, dass das Verbindungselement der Leuchteneinheit, insbesondere der mindestens eine elektrische Leiter des Verbindungselements, und der mindestens eine elektrische Leiter des Verbinders jeweils eine Kontaktfläche aufweist, wobei die Kontaktflächen im zusammengesteckten Zustand von Leuchteneinheit und Verbinder miteinander in Kontakt sind (miteinander verbunden sind).

Gemäß noch einer Ausgestaltung ist die Steckverbindung zwischen Leuchteneinheit und Verbinder lösbar. Durch das Lösen dieser mechanischen Verbindung wird gleichzeitig auch die elektrische Verbindung gelöst, das heißt die Kontaktflächen werden voneinander beabstandet.

Gemäß weiteren Ausgestaltungen kann vorgesehen sein, dass
- der oder die Verbinder Strom führen und die Leuchteneinheit oder Leuchteneinheiten Strom führen, und/oder
- der oder die Verbinder eine gedachte Mittelachse (Verbindermittelachse) und einen in Umfangsrichtung um die Mittelachse umlaufenden Körper aufweisen, an dem eine oder mehrere Leuchteneinheiten befestigt werden können, und/oder
- die Leuchteneinheit oder Leuchteneinheiten geeignet sind Leuchtmittel aufzunehmen, und/oder
- der oder die Verbinder mehrere um die Mittelachse umlaufende Körperabschnitte aufweisen, die axial voneinander beabstandet sind und in Kontakt mit der Leuchteneinheit oder den Leuchteneinheiten treten können und geeignet sind Strom zu führen, und/oder
- der oder die Verbinder ein oder mehrere in Umfangsrichtung um die Mittelachse umlaufende Elemente aufweisen, in das/die Verbindungselemente (Stecker) der Leuchteneinheit eingesteckt oder um das klammerförmige Verbindungselemente der Leuchteneinheit geklammert werden können, und/oder
- im Bereich der Leuchteneinheit eine oder mehrere Gelenke bzw. Scharniere sind, die eine Schwenkbewegung im Winkel von 90° zulassen.

Ein Knotenpunkt, an den um eine Mittelachse herum in beliebigem Winkel Leuchtschienen befestigt werden, eröffnet mannigfaltige zweidimensionale Gestaltungsmöglichkeiten (Abb. 10). Gelenke an den Leuchteneinheiten bzw. um den Knotenpunkt herum eröffnet die Welt der dreidimensionalen Gestaltung (Abb. 8 und Abb. 9). Ein einfacher, schnell zu handhabender Anschluss der Stäbe an den Knotenpunkt erleichtert das experimentelle Gestalten mit diesen Elementen. Die Stromführung in den Leuchteneinheiten von Knotenpunkt zu Knotenpunkt ermöglicht es, dass größere Konstrukte mit wenigen Stellen zur Stromeinspeisung realisierbar sind.

Im Folgenden werden verschiedene Merkmale der vorliegenden Erfindung definiert und anhand der Abbildungen erläutert.

Knotenpunkte, auch Verbinder oder Verbindungsmodule genannt, entsprechend der vorliegenden Erfindung sind insbesondere:
Elemente mit einer gedachten Mittelachse (Verbindermittelachse) 1a und einem um die Mittelachse umlaufende Körper oder Körperabschnitt, z.B. in Form einer kreisförmigen Platte. Wenn in der vorliegenden Erfindung von "umlaufend" die Rede ist, ist insbesondere eine Kreisform gemeint, d.h. "kreisförmig umlaufend".

Um die Mittelachse herum, können Leuchteneinheiten 2 durch Stecken, Klammern o.ä. befestigt werden.

Die Leuchteneinheiten können in beliebigem Winkel an den Knotenpunkt gesteckt werden. Die einzige Einschränkung ist, dass die Breite der Leuchteneinheiten nicht unendlich viele Anschlüsse zulässt.

Die Verbinder führen Strom von den befestigten Leuchteneinheiten zu anderen befestigten Leuchteneinheiten. (mindestens zwei Pole z.B. Niedervolt-Gleichstrom).

### Weitere Ausführungen:

Spezielle Verbinder 3 bieten Befestigungsmöglichkeiten zur Montage an einer Wand oder Decke. Es sind zusätzlich oder alternativ auch Verbinder 4 vorstellbar, die die Möglichkeit bieten, Strom in das System einzuspeisen.

Die Verbinder können darüber hinaus Befestigungen für weitere Leuchteneinheiten außerhalb des um die Mittelachse umlaufenden Körpers oder Körperabschnitts bieten.

Verbinder können mit weiteren Verbindern verbunden werden, damit mehr Leuchteneinheiten befestigt werden können.

Verbinder können auch beleuchtet sein (ein Leuchtmittel aufweisen).

Schienen, auch Leuchteneinheiten genannt, entsprechend der vorliegenden Erfindung sind insbesondere:
Elemente, die geeignet sind, Verbinder konstruktiv zu verbinden und Strom zu führen. Vorzugsweise sind sie beleuchtet (z.B. Aluprofilschienen 2b mit eingelegten LED-Streifen)

### Weitere Ausführungen:

Die Leuchteneinheiten können auch flächig sein und drei oder mehr Verbinder verbinden. Die Ecken bilden dann die Enden, mit denen die Verbinder verbunden werden.

Einige oder alle Leuchteneinheiten können auch unbeleuchtet sein, d.h. keine Leuchtmittel aufweisen.

Die Leuchteneinheiten sind auch dazu geeignet nur an einen Knotenpunkt angeschlossen zu werden.

Gelenke, insbesondere Scharniere oder Drehgelenke, entsprechend der vorliegenden Erfindung sind insbesondere:
Elemente, die eine Bewegung im 90° Winkel zum um die Mittelachse umlaufenden Körper oder Körperabschnitt (Definition Knotenpunkt) ermöglichen.

Denkbar ist ein klassisches Scharnier am Ende der Leuchteneinheiten zwischen Lichtsegment (z.B. LED-Streifen in Aluprofil) und Verbindungselement (Abb. 1).

Denkbar ist ein Gummielement an einem Ende der Leuchteneinheit zwischen Lichtsegment und Verbindungselement (Abb. 2, Nr 2c). Beispielhaft sind hier außerdem eine Schwenkachse x₁ und eine Rotationsachse x₂ eingezeichnet, um die jedes Lichtsegment 2a geschwenkt bzw. gedreht werden kann. Die Schwenkachse x₁ ist hier in der Zeichnungsebene eingezeichnet, verläuft also hier beispielhaft in einer Ebene senkrecht zur Vebindermittelachse. Eine alternative oder zusätzliche Schwenkachse x₁ kann aber auch parallel zur Verbindermittelachse und damit senkrecht zu den beiden in Abb. 2 eingezeichneten Achsen x₁ und x₂ verlaufen.

Denkbar ist, dass Teile oder die ganze Leuchteneinheit aus flexiblem Material ist (dünnes Holz, Federstahl, Alucobond) und somit die Leuchteneinheit bzw. ein Abschnitt davon selbst das Gelenk ist (Abb. 7 Nr. 2).

Denkbar ist, dass die Verbindung zwischen Knotenpunkt und Leuchteneinheit gleichzeitig das Gelenk darstellt (z.B.: Der um die Mittelachse umlaufende Körper oder Körperabschnitt des Knotenpunktes wird durch einen Runddraht gebildet, der gleichzeitig Achse für die Gelenke ist.

Im Folgenden werden Ausgestaltungen beschrieben und anhand von in den Abbildungen dargestellten Ausführungsbeispielen erläutert.

Gemäß einer weiteren Ausgestaltung ist vorgesehen, dass die Leuchteneinheit ein Profil aufweist, in dem LED-Streifen verlaufen, und das Leuchtensystem mit Niedervolt betrieben wird.

Eine vorteilhafte Ausgestaltung der Erfindung ist demnach eine Niedervoltleuchte mit LED-Profilen. Im Niedervoltbereich besteht keine Gefahr für den Anwender, deshalb sind die erforderlichen Vorsichtsmaßnahmen erheblich geringer und dadurch der konstruktive Aufwand überschaubarer. Eine naheliegende Konsequenz davon ist die Illumination durch LED-Streifen. Wiederum eine naheliegende Konsequenz ist die Nutzung eines Profils, das nicht nur geeignet ist Verbinder konstruktiv zu verbinden, sondern auch ein Lichtstreuprofil aufzunehmen, Platz für LEDs bietet und zusätzlichen Platz für eine parallele Stromführung bietet.

Gemäß einer weiteren Ausgestaltung ist vorgesehen, dass das Scharnier oder die Scharniere an den Enden der Leuchteneinheit, zwischen dem oder den leuchtenden Segmenten und den Verbindungselementen (Stecker- oder Klammerelementen) angeordnet sind.

Die beschriebenen Scharniere bzw. Gelenke (Abb. 1 Nr 2c) befinden sich kurz vor dem Ende der Leuchteneinheiten zwischen dem Segment, dass im allgemeinen illuminierbar ist (Abb. 1 Nr. 2b) und den Verknüpfungselementen (Abb. 1 Nr 2d) zum Knotenpunkt (Stecker/Klammer/usw). Die Gelenke können klassische Scharniere sein, jedoch auch aus elastischem Material bestehen.

Diese Ausgestaltung rückt die Gelenkpunkte nah an den Knotenpunkt, was vorteilhaft für die Geometrie der Konstrukte ist die aus dem Leuchtensystem gebaut werden. Aus mechanischer und gestalterischer Sicht wäre das Ideal, wenn sich die Leuchteneinheiten auf einem Punkt treffen könnten. Durch das heranrücken der Gelenke an den Knotenpunkt kommt man dem schon recht nahe. (Kräfte von Stäben werden ohne Moment abgeleitet, wenn sich die Stäbe auf einem Punkt treffen,) Ein weiterer Vorteil liegt in der räumlichen Abgrenzung der unterschiedlichen Funktionen: Befestigungselement, Gelenk, Lichtsegment. Diese räumliche Trennung vereinfacht die technische Entwicklung.

Gemäß einer weiteren Ausgestaltung ist vorgesehen, dass zur Befestigung der Leuchteneinheit oder Leuchteneinheiten mit dem Knotenpunkt Verbindungselemente (Stecker) an den Enden der Leuchteneinheit angeordnet sind, die zwischen axial voneinander beabstandete um die Mittelachse umlaufende Elemente am Knotenpunkt greifen.

Es wird demnach eine Steckverbindung beschrieben (Abb. 3), die die Lage des Steckers axial zum Knotenpunkt eindeutig definiert, radial jedoch jeden Winkel zulässt. Zwischen zwei oder mehr radialen Elementen (Abb. 3 Nr. 1d), wie z.B. Scheiben oder Teller wird das Verbindungselement (Stecker) (Abb. 3 Nr. 2e) am Ende der Leuchteneinheiten gesteckt. Im Gegensatz zu anderen Steckern greift dieser nicht in ein oder mehrere Löcher, sondern in eine oder mehrere radiale Leuchteneinheiten.

Gemäß einer weiteren Ausgestaltung ist vorgesehen, dass zur Befestigung der Leuchteneinheit oder Leuchteneinheiten an dem Knotenpunkt ein klammerförmiges Verbindungselement an den Enden der Leuchteneinheit angeordnet ist, das um ein um die Mittelachse umlaufendes Element des Verbinders greift.

Es wird demnach eine Steckverbindung beschrieben (Abb. 4), die die umgekehrte Geometrie hat, die im Patentanspruch 9 beschrieben wurde. Eine Art Klammer (Abb. 4 Nr. 2f) greift um eines oder um mehrere radiale Elemente (Abb. 4 Nr. 1e) am Knotenpunkt. Während bei Patentanspruch 9 das Männchen (Stecker) an der Leuchteneinheit ist und das Weibchen (Buchse) am Knotenpunkt ist, ist im Patentanspruch 10 das Weibchen (Buchse) an der Leuchteneinheit und das Männchen am Knotenpunkt. Daraus ergeben sich die gleichen Vorteile wie beim Patentanspruch 9.

Gemäß einer weiteren Ausgestaltung ist vorgesehen, dass das Verbindungselement (Stecker oder Klammer bzw. klammerförmiges Verbindungselement) Kontakte aufweist, mit der die Stromübertragung vom Knotenpunkt stattfindet.

Beschrieben wird demnach, dass die elektrische und die konstruktive Verbindung im Stecker bzw. Klammerbauteil vereint sind. Die Konfiguration des Leuchtensystems wird dadurch einfacher, da weiniger Schnittstellen verbunden werden müssen.

Gemäß einer weiteren Ausgestaltung ist vorgesehen, dass mindestens eines der umlaufenden Elemente am Knotenpunkt, in das der Stecker oder um das die Klammer (das klammerförmige Verbindungselement) greift, einen Hinterschnitt aufweist, wobei der Stecker/die Klammer in den Hinterschnitt/die Hinterschnitte einrastet.

Das Verbindungselement am Ende der Leuchteneinheiten kann demnach am Knotenpunkt einschnappen. Der Knotenpunkt hat ein oder mehrere radiale Elemente, die z. B. wie ein Teller, eine Hülse oder eine Scheibe ausgestaltet sein können. Diese Elemente haben einen Hinterschnitt (Abb. 5 Nr. 1f), das heißt sie haben im Außenbereich eine umlaufende Krempe, Kante, Verdickung o.ä. Das Verbindungselement, an der Leuchteneinheit wird von Außen zwischen oder über ein oder mehrere radiale Elemente geschoben und kann an der Krempe, Kante o.ä. einrasten. Zweckmäßiger Weise ist diese Verbindung reversibel. Zur Lösung der Verbindung muss z.B. ein Knopf gedrückt werden oder eine mechanische oder magnetische Kraft überwunden werden (Abb. 5 Nr. 2g).

Gemäß einer weiteren Ausgestaltung ist vorgesehen, dass das Verbindungselement einen Ring aufweist, der dazu geeignet ist, über die Mittelachse des Verbinders geschoben zu werden, und der insbesondere fest mit dem übrigen Verbindungselement verbunden ist.

Das Verbindungselement am Ende der Leuchteneinheiten besteht demnach ausschließlich oder zusätzlich aus einem Ring (Abb. 6 Nr. 2h). Dieser Ring kann am Knotenpunkt befestigt werden, indem er über ein Axiales (Zylindrisches) Element (Abb. 6 Nr. 1g) am Knotenpunkt geschoben wird. Oder indem ein axiales (zylindrisches) Element, welches ein Teil des Verbinders darstellt durch den Ring geschoben wird. Der Ring ist so dünn, dass mehrere dieser Ringe über das axiale Element passen.
Die stabilste Befestigung an einer Achse kann durch das umgreifen der Achse erreicht werden. Auch die Orientierung zur Achse hin ist gewährleistet, wenn ein Stab in einer Öse endet, die um die Achse greift. Um mehrere Leuchteneinheiten zu befestigen, ist es notwendig, dass die Ringe Flach sind und die Achse lang. (Länge der Achse / Dicke der Ringe = Anzahl der Ringe, die untergebracht werden können)

Zur Befestigung wird entweder der Ring über eine Achse gesteckt oder die Achse in die Ringe gesteckt. Um zu verhindern, dass die Ringe wieder von der Achse rutschen, kann die Achse reversibel mit Endkappen (Abb. 6 Nr. 1h) versehen werden die größer sind als der Innendurchmesser der Ringe.

Diese Ringe können auch vorteilhaft zusätzlich zu den in den Patentansprüchen 9 und 10 beschriebenen Steckern bzw. Klammern auftreten. Bei der Konfektionierung durch den Anwender würden dann die Klammern/Stecker an den Verbindern befestigt und anschließend die Ringe um einen zylindrischen axialen Körper gelegt. Anschließend wird ggf. ein Sicherungselement angebracht, das ein herausrutschen der Ringe verhindert.

Dieser Aufbau der Verbindung von Knotenpunkt und Leuchteneinheit hätte den Vorteil, dass die Stecker/Klammer die axiale Arretierung definiert, Während der Ring die Leuchteneinheiten optimal zur Achse hin ausrichtet und die Stecker/Klammer vor dem herausrutschen hindert.

Gemäß einer weiteren Ausgestaltung ist vorgesehen, dass das Scharnier dadurch gebildet wird, dass die Leuchteneinheit durchgehend aus flexiblem Material besteht, das insbesondere geeignet ist sich insgesamt durchzubiegen.

Mit der Verarbeitung von flexiblem Material wie z.B. Federstahl, dünnem Sperrholz, Kunststoffmaterial oder Alucobont, könnten die Gelenke aus dieser Flexibilität resultieren (Abb. 7 Nr. 2). Denkbar ist, daß das Material wie ein Bogen (Pfeil und Bogen) zwischen den Verbindern verläuft. Vorteilhaft wäre die einfache Konstruktion.

Gemäß einer weiteren Ausgestaltung ist vorgesehen, dass der oder die Verbinder über eine Befestigungsmöglichkeit verfügen, die geeignet ist, das Leuchtensystem zu tragen und mit Strom zu versorgen.

Die größte Gestaltungsvielfalt für den Anwender ergibt sich, wenn die Anbindung an Decken oder Wände an den Verbindern stattfindet. Auch die Stabilität dieser Lichtsystemkonstrukte ist am besten, wenn diese an den Verbindern angebunden werden. Durch solche Anbindungen erfolgt sinnvoller weise auch die Stromversorgung.

Diese Anbindungen können über ein Seil oder Kabel realisiert werden oder über einen Stab der in einem Flansch endet o. ä.

In Abb. 11 ist ein Leuchtensystem 5 dargestellt, bei welchem die Leuchteneinheiten 2 jeweils ein Lichtsegment 2a, beispielsweise in Form von Profilen, aufweisen, die an dem in der Abbildung sichtbaren Ende einstückig mit einem Verbindungselement 2d verbunden sind, in dem eine Öffnung 7 in Form einer Bohrung vorgesehen ist. Über diese Bohrung 7 im Verbindungselement 2d können mehrere Leuchteneinheiten 2 des dargestellten Typs in axialer Richtung auf einen zweiteiligen Verbinder 1 gesetzt und dadurch zusammengesteckt werden. Gemäß dem Ausführungsbeispiel in Abb. 11 weist der Verbinder 1 mehrere Körperabschnitte 6a, 6b und 6c auf, wobei die Körperabschnitte 6a und 6b einen relativ großen Durchmesser haben und der stiftförmig ausgebildete Körperabschnitt 6c einen relativ kleinen Durchmesser hat. Dabei sind die Körperabschnitte 6b und 6c einstückig miteinander verbunden und der Körperabschnitt 6a ist nach dem Zusammenstecken mit mehreren Leuchteneinheiten 2 auf den Körperabschnitt 6c aufsetzbar, z.B. aufschraubbar, um die Leuchteneinheiten 2 am Verbinder 1 zu fixieren und über den Verbinder 1 mit Strom/Spannung zu versorgen.

Abb. 12 zeigt ein Ausführungsbeispiel, bei dem die Leuchteneinheiten 2 mit jeweils einem umlaufenden Element 6d bzw. 6e eines Verbinders 1 einstückig ausgeführt sind. Der Verbinder 1 ist hier mehrteilig ausgebildet, weist also mehrere umlaufende Elemente bzw. Körperabschnitte 6d und 6e auf. Jeder der beiden dargestellten Körperabschnitte 6d und 6e weist oberseitig eine Vertiefung (Buchse) und unterseitig einen dazu komplementären Vorsprung (Stecker) auf, so dass im zusammengesteckten Zustand eine elektrische Verbindung besteht. In diesem Ausführungsbeispiel ist also der Verbinder 1, jedenfalls ein Teil (Körperabschnitt) davon, mit der jeweiligen Leuchteneinheit 2 einstückig verbunden. Dies ist hier zwar nur für ein Ende der Leuchteneinheit dargestellt, kann aber vorzugsweise auch an dem jeweiligen (hier nicht sichtbaren) anderen Ende oder den anderen Enden der Leuchteneinheit 2 vorgesehen sein.

Abb. 13 zeigt schließlich noch ein Ausführungsbeispiel, bei dem der Verbinder ebenfalls mehrere (hier z.B. zwei) umlaufende Elemente bzw. Körperabschnitte 6f und 6g aufweist, die in diesem Fall ineinander bzw. in einer gemeinsamen Ebene liegen und hier konzentrisch zueinander (mit konstantem Abstand zueinander) angeordnet sind. Der innere, hier scheibenförmige, Körperabschnitt 6f hat einen kleineren Querschnitt als der äußere ringförmige Körperabschnitt 6g. Die Körperabschnitte 6g und 6f sind über zwei Stege miteinander verbunden, die einander diametral gegenüberliegen. In dem Winkelbereich von dem einen Steg zu dem anderen Steg um die Verbindermittelachse herum kann die jeweilige Leuchteneinheit 2 mit dem Verbinder in beliebigen Positionen um die Verbindermittelachse herum angeordnet werden. Jeder der beiden durchgehenden Winkelbereiche beträgt hier beispielhaft etwa 175°.

Das Ausführungsbeispiel in Abb. 13 zeichnet sich ferner durch die besondere Form des Verbindungselements 2d der Leuchteneinheit 2 aus. Das Verbindungselement 2d ist so geformt, dass die Leuchteneinheit 2 mit dem Verbinder durch eine Schwenkbewegung um die Achse x₃ verbunden werden kann, wobei die Schwenkbewegung in einer Ebene erfolgt, durch die auch die Verbindermittelachse verläuft oder die parallel zur Verbindermittelachse verläuft. Die Leuchteneinheit 2 wird dann im verbundenen Zustand, in dem eine mechanische und elektrische Verbindung mit dem Verbinder besteht, durch die Schwerkraft und/oder eine optionale Klemmkraft gehalten.

Für die elektrische Verbindung bei dem Ausführungsbeispiel in Abb. 13 können die gebogenen Abschnitte des Verbindungselements 2d, die hier Teil eines Gelenks sind, jeweils stromführend bzw. leitend sein. Ebenfalls stromführend bzw. leitend sind die Körperabschnitte 6g und 6f, zumindest im Bereich der Innenkontur des Körperabschnitts 6g und der Außenkontur des Körperabschnitts 6f.

Schließlich ist in Abb. 13 noch erkennbar, dass der Körperabschnitt 6f hier beispielhaft als Platte mit einem wulstförmigen Rand ausgebildet ist, wobei die Platte oberseitig und/oder unterseitig einen elektrischen Ein- und/oder Ausgang 8 aufweisen kann, über den Strom eingespeist oder externe Verbraucher mit Strom/Spannung versorgt werden können.

## Patentansprüche

1. Leuchtensystem (5)
- mit mindestens einer Leuchteneinheit (2,2i) enthaltend ein Lichtsegment (2a), das zur Aufnahme mindestens eines Leuchtmittels konfiguriert ist oder mindestens ein Leuchtmittel aufweist, und mindestens zwei Verbindungselemente (2d-2h), die zumindest abschnittsweise elektrisch leitfähig sind und an den Enden des jeweiligen Lichtsegments (2a) mit diesem mechanisch und elektrisch verbunden sind,
- mit mindestens einem Verbinder (1,3,4), der mindestens ein um eine Verbindermittelachse (1a) umlaufendes Element (1c-1e) und mindestens einen mit dem umlaufenden Element (1c-1e) mechanisch verbundenen oder von dem umlaufenden Element (1c-1e) gebildeten elektrischen Leiter (1b) aufweist,
- wobei jeweils eines der Verbindungselemente (2d-2h) der Leuchteneinheit (2,2i) mit dem umlaufenden Element (1c-1e) des jeweiligen Verbinders (1,3,4) mechanisch verbunden ist und dadurch die mindestens eine Leuchteneinheit (2,2i) mit dem Verbinder (1,3,4) mechanisch und elektrisch verbunden ist,
- wobei die Leuchteneinheit (2,2i) mit dem Verbinder (1,3,4) in verschiedenen Positionen um die Verbindermittelachse (1a) herum anordenbar ist und in jeder Position die Leuchteneinheit (2,2i) mit dem Verbinder (1,3,4) mechanisch und elektrisch verbunden ist und
- wobei mehrere Leuchteneinheiten (2,2i) mit einem gemeinsamen Verbinder (1,3,4) mechanisch und elektrisch verbunden sind,
**dadurch gekennzeichnet,**
- **dass** die Leuchteneinheit (2, 2i) mit dem Verbinder (1, 3, 4) über einen durchgehenden Winkelbereich von mindestens 330° oder jeweils über mehrere durchgehende Winkelbereiche von zusammen mindestens 330° in beliebigen Positionen um die Verbindermittelachse (1a) herum anordenbar ist, und dass die Leuchteneinheit (2, 2i) an den Verbinder (1, 3, 4) ansteckbar ist.

2. Leuchtensystem (5), insbesondere Leuchtensystem (5) nach Anspruch 1,
- mit mindestens einer Leuchteneinheit (2,2i) enthaltend ein Lichtsegment (2a), das zur Aufnahme mindestens eines Leuchtmittels konfiguriert ist oder mindestens ein Leuchtmittel aufweist, und mindestens zwei Verbindungselemente (2d-2h), die zumindest abschnittsweise elektrisch leitfähig sind und den Enden des jeweiligen Lichtsegments (2a) mit diesem mechanisch und elektrisch verbunden sind,
- mit mindestens einem Verbinder (1,3,4), der mindestens ein um eine Verbindermittelachse (1a) umlaufendes Element (1c-1e) und mindestens einen mit dem umlaufenden Element (1c-1e) mechanisch verbundenen oder von dem umlaufenden Element (1c-1e) gebildeten elektrischen Leiter (1b) aufweist,
- wobei jeweils eines der Verbindungselemente (2d-2h) der Leuchteneinheit (2,2i) mit dem umlaufenden Element (1c-1e) des jeweiligen Verbinders (1,3,4) mechanisch verbunden ist und dadurch die mindestens eine Leuchteneinheit (2,2i) mit dem Verbinder (1,3,4) mechanisch und elektrisch verbunden ist,
- wobei die Leuchteneinheit (2,2i) mit dem Verbinder (1,3,4) in verschiedenen Positionen um die Verbindermittelachse (1a) herum anordenbar ist und in jeder Position die Leuchteneinheit (2,2i) mit dem Verbinder (1,3,4) mechanisch und elektrisch verbunden ist und
- wobei mehrere Verbinder (1,3,4) mit einer gemeinsamen Leuchteneinheit (2,2i) mechanisch und elektrisch verbunden sind,
**dadurch gekennzeichnet,**
- **dass** die Leuchteneinheit (2, 2i) mit dem Verbinder (1, 3, 4) über einen durchgehenden Winkelbereich von mindestens 330° oder jeweils über mehrere durchgehende Winkelbereiche von zusammen mindestens 330° in beliebigen Positionen um die Verbindermittelachse (1a) herum anordenbar ist, und dass die Leuchteneinheit (2, 2i) an den Verbinder (1, 3, 4) ansteckbar ist.

3. Leuchtensystem (5) nach Anspruch 1 oder 2, **dadurch gekennzeichnet, dass** mehrere Verbinder (1,3,4) jeweils mit mehreren Leuchteneinheiten (2,2i) mechanisch und elektrisch verbunden sind.

4. Leuchtensystem (5) nach einem der vorangehenden Ansprüche, **dadurch gekennzeichnet, dass** das Lichtsegment (2a) genau zwei Enden hat und ein Verbindungselement (2d-2h) an beiden Enden, vorzugsweise an allen Enden, mit dem Lichtsegment (2a) mechanisch und elektrisch verbunden ist.

5. Leuchtensystem (5) nach einem der vorangehenden Ansprüche, **dadurch gekennzeichnet, dass** das umlaufende Element (1c-1e) ein rotationssymmetrisch umlaufendes Element (1c-1e) ist.

6. Leuchtensystem (5) nach einem der vorangehenden Ansprüche, **dadurch gekennzeichnet, dass** die Leuchteneinheit (2,2i) mit dem Verbinder (1,3,4) über einen durchgehenden Winkelbereich von mindestens 340°, bevorzugt mindestens 355°, oder jeweils über mehrere durchgehende Winkelbereiche von zusammen mindestens 340°, bevorzugt von zusammen mindestens 355°, in beliebigen Positionen um die Verbindermittelachse (1a) herum anordenbar ist.

7. Leuchtensystem (5) nach einem der vorangehenden Ansprüche, **dadurch gekennzeichnet, dass** das Verbindungselement (2d-2h) relativ zum Lichtsegment (2a) und/oder relativ zum Verbinder (1,3,4) um eine Schwenkachse (x₁) schwenkbar ist, die winkelig, insbesondere senkrecht, oder parallel zur Verbindermittelachse (1a) verläuft und insbesondere von der Verbindermittelachse (1a) beabstandet ist, und/oder um eine Rotationsachse (x₂) drehbar ist, die winklig, insbesondere senkrecht, zur Verbindermittelachse (1a) verläuft und die Verbindermittelachse insbesondere schneidet, vorzugsweise, dass der maximale Schwenkbereich mindestens 90°, bevorzugt mindestens 180°, besonders bevorzugt mindestens 270°, beträgt.

8. Leuchtensystem (5) nach einem der vorangehenden Ansprüche, **dadurch gekennzeichnet, dass** der Verbinder (1,3,4) ein mehrteiliger Körper (1,3,4) enthaltend mehrere um die Verbindermittelachse (1a) umlaufende Körperabschnitte (6a-6g) ist, wobei die Körperabschnitte (6a-6g) axial nebeneinander angeordnet sind und einige der Körperabschnitte (6a-6g) einander berühren oder axial voneinander beabstandet sind, und/oder wobei jeder Körperabschnitt (6a-6g) ein umlaufendes Element (1c-1e), insbesondere rotationssymmetrisch umlaufendes Element (1c-1e), des Verbinders (1,3,4) bildet, vorzugsweise, dass mehrere Körperabschnitte (6a-6g) in axialer Richtung zusammengesteckt sind.

9. Leuchtensystem (5) nach einem der vorangehenden Ansprüche, **dadurch gekennzeichnet, dass** das Verbindungselement (2d) mit dem Lichtsegment (2a) einstückig verbunden ist, und/oder dass das Verbindungselement (2d-2h) mit dem umlaufenden Element (1c-1e) stoffschlüssig oder einstückig oder form- und/oder kraftschlüssig verbunden ist, insbesondere zusammengesteckt ist, vorzugsweise, dass das Verbindungselement (2d-2h) mit dem umlaufenden Element (1c-1e) zusammensteckbar ist durch eine translatorische Bewegung winkelig, insbesondere senkrecht, oder parallel zu der Verbindermittelachse (1a) und/oder durch eine Schwenkbewegung um eine zu der Verbindermittelachse (1a) winkelige, insbesondere senkrechte, oder parallele Achse (x₃).

10. Leuchtensystem (5) nach Anspruch 8 oder 9, **dadurch gekennzeichnet, dass** der Verbinder (1,3,4) mindestens zwei axial voneinander beabstandete um die Verbindermittelachse (1a) umlaufende, erste Körperabschnitte (6a,6b) mit einem ersten Querschnitt oder Durchmesser und einen die Körperabschnitte (6a,6b) verbindenden um die Verbindermittelachse (1a) umlaufenden, zweiten Körperabschnitt (6c) mit einem zweiten Querschnitt oder Durchmesser, der kleiner als der erste Querschnitt oder Durchmesser ist, aufweist, vorzugsweise, dass mindestens einer der ersten Körperabschnitte (6a,6b) mit dem zweiten Körperabschnitt (6c) lösbar, insbesondere zusammensteckbar oder verschraubbar, verbunden ist und/oder mindestens einer der ersten Körperabschnitte (6a,6b) mit dem zweiten Körperabschnitt (6c) einstückig oder stoffschlüssig verbunden ist.

11. Leuchtensystem (5) nach einem der Ansprüche 8 bis 10, **dadurch gekennzeichnet, dass** das Verbindungselement (2d-2h) eine Öffnung (7), insbesondere Bohrung (7), aufweist, wobei der Querschnitt oder Durchmesser der Öffnung (7) insbesondere dem Querschnitt oder Durchmesser des zweiten Körperabschnitts (6c) entspricht.

12. Leuchtensystem (5) nach einem der Ansprüche 8 bis 11, **dadurch gekennzeichnet, dass** der Verbinder (1,3,4) mindestens einen um die Verbindermittelachse (1a) umlaufenden, ersten Körperabschnitt (6g) mit einem ersten Querschnitt oder Durchmesser und mindestens einen radial davon beabstandeten um die Verbindermittelachse (1a) umlaufenden, zweiten Körperabschnitt (6f) mit einem zweiten Querschnitt oder Durchmesser, der kleiner als der erste Querschnitt oder Durchmesser ist, aufweist, wobei der erste Körperabschnitt (6g) mit dem zweiten Körperabschnitt (6f) mechanisch, insbesondere einstückig oder stoffschlüssig, verbunden ist, vorzugsweise, dass die Innenkontur des ersten Körperabschnitts (6d) und die Außenkontur des zweiten Körperabschnitts (6f) kreisförmig ist, wobei insbesondere der erste Körperabschnitt (6g) eine Ringform und der zweite Körperabschnitt (6f) eine Ring-oder Scheibenform aufweist, weiter vorzugsweise, dass das Verbindungselement (2d-2h) die Innenkontur des ersten Körperabschnitts (6g) und die Außenkontur des zweiten Körperabschnitts (6f) berührt.

13. Leuchtensystem (5) nach einem der vorangehenden Ansprüche, **dadurch gekennzeichnet, dass** mindestens ein Verbinder (1,3,4), insbesondere mehrere Verbinder (1,3,4), einen separaten elektrischen Ein- und/oder Ausgang (8), insbesondere jeweils in Form eines Verbindungselements, insbesondere in Form eines Steckers oder einer Buchse, aufweist, und/oder dass der oder die Verbinder (1,3,4)
- Strom führen und die Leuchteneinheit (2,2i) oder Leuchteneinheiten (2,2i) Strom führen, und/oder
- mehrere um die Mittelachse (1a) umlaufende Körperabschnitte (1d) aufweisen, die axial voneinander beabstandet sind und in Kontakt mit der Leuchteneinheit (2,2i) oder den Leuchteneinheiten (2,2i) treten können und geeignet sind Strom zu führen, und/oder
- ein oder mehrere in Umfangsrichtung um die Mittelachse (1a) umlaufende Elemente aufweisen (1c), in das/die Verbindungselemente (2d) der Leuchteneinheit (2,2i) eingesteckt oder um das klammerförmige Verbindungselemente der Leuchteneinheit (2,2i) geklammert werden können, und/oder
- über eine Befestigungsmöglichkeit verfügen, die geeignet ist, das Leuchtensystem (5) zu tragen und mit Strom zu versorgen.

14. Leuchtensystem (5) nach einem der vorangehenden Ansprüche, **dadurch gekennzeichnet, dass** die Leuchteneinheit (2) zumindest abschnittsweise, vorzugsweise vollständig, aus einem flexiblen Material besteht und/oder ein Profil (2b) aufweist, in dem LED-Streifen verlaufen, und das Leuchtensystem mit Niedervolt betrieben wird.

15. Leuchtensystem (5) nach einem der vorangehenden Ansprüche, **dadurch gekennzeichnet, dass** das Verbindungselement (2d) mit dem Lichtsegment (2a) über ein Gelenk (2c), insbesondere Scharnier, mechanisch verbunden ist, vorzugsweise, dass im Bereich der Leuchteneinheit (2,2i) Gelenke (2c), insbesondere Scharniere, sind, die eine Schwenkbewegung im Winkel von 90° zulassen, und/oder dass das Gelenk oder die Gelenke (2c) an den Enden der Leuchteneinheit (2,2i), zwischen dem oder den leuchtenden Segmenten (2a) und den Verbindungselementen (2d) angeordnet sind, und/oder dass das Gelenk, insbesondere Scharnier, dadurch gebildet wird, dass die Leuchteneinheit (2,2i) durchgehend aus flexiblem Material besteht (2i), das insbesondere geeignet ist, sich insgesamt durchzubiegen.

16. Leuchtensystem (5) nach einem der vorangehenden Ansprüche, **dadurch gekennzeichnet, dass** zur Befestigung der Leuchteneinheit (2,2i) oder Leuchteneinheiten (2,2i) mit dem Verbinder (1,3,4) Verbindungselemente (2e) an den Enden der Leuchteneinheit (2,2i) angeordnet sind, die zwischen axial voneinander beabstandete um die Mittelachse (1a) umlaufende Elemente (1d) am Verbinder (1,3,4) greifen, und/oder ein klammerförmiges Verbindungselement (2f) an den Enden der Leuchteneinheit (2,2i) angeordnet ist, das um ein um die Mittelachse (1a) umlaufendes Element (1e) des Verbinders (1,3,4) greift.

17. Leuchtensystem (5) nach einem der vorangehenden Ansprüche, **dadurch gekennzeichnet, dass** das Verbindungselement Kontakte aufweist, mit denen die Stromübertragung vom Verbinder (1,3,4) stattfindet, und/oder einen Ring aufweist, der dazu geeignet ist, über die zentrale Achse (1g) des Verbinders (1,3,4) geschoben zu werden.

18. Leuchtensystem (5) nach einem der vorangehenden Ansprüche, **dadurch gekennzeichnet, dass** mindestens eines der umlaufenden Elemente am Verbinder (1,3,4), in das oder um das das Verbindungselement greift, einen Hinterschnitt (1f) aufweist, wobei das Verbindungselement (2g) in den Hinterschnitt/die Hinterschnitte einrastet.

## Claims

1. Luminaire system (5)
- having at least one luminaire unit (2, 2i) containing a light segment (2a), which is configured to hold at least one illuminant or has at least one illuminant, and at least two connecting elements (2d-2h), which are electrically conductive at least in sections and are mechanically and electrically connected to the respective light segment (2a) at the ends thereof,
- having at least one connector (1, 3, 4), which has at least one element (1c-1e) circulating around a central connector axis (1a) and at least one electrical conductor (1b), which is mechanically connected to the circulating element (1c-1e) or formed by the circulating element (1c-1e),
- wherein each of the connecting elements (2d-2h) of the luminaire unit (2, 2i) is mechanically connected to the circulating element (1c-1e) of the respective connector (1, 3, 4) and, as a result, the at least one luminaire unit (2, 2i) is mechanically and electrically connected to the connector (1, 3, 4),
- wherein the luminaire unit (2, 2i), together with the connector (1, 3, 4), can be arranged in various positions around the central connector axis (1a) and is mechanically and electrically connected to the connector (1, 3, 4) in each position of the luminaire unit (2, 2i) and
- wherein a plurality of luminaire units (2, 2i) are mechanically and electrically connected to a common connector (1, 3, 4),
**characterized in that**
- the luminaire unit (2, 2i), together with the connector (1, 3, 4), can be arranged in arbitrary positions around the central connector axis (1a) over a continuous angular range of at least 330° or in each case over a plurality of continuous angular ranges of together at least 330°, and **in that** the luminaire unit (2, 2i) can be plugged to the connector (1, 3, 4).

2. Luminaire system (5), in particular luminaire system (5) according to Claim 1,
- having at least one luminaire unit (2, 2i) containing a light segment (2a), which is configured to hold at least one illuminant or has at least one illuminant, and at least two connecting elements (2d-2h), which are electrically conductive at least in sections and are mechanically and electrically connected to the respective light segment (2a) the ends thereof,
- having at least one connector (1, 3, 4), which has at least one element (1c-1e) circulating around a central connector axis (1a) and at least one electrical conductor (1b), which is mechanically connected to the circulating element (1c-1e) or formed by the circulating element (1c-1e),
- wherein each of the connecting elements (2d-2h) of the luminaire unit (2, 2i) is mechanically connected to the circulating element (1c-1e) of the respective connector (1, 3, 4) and, as a result, the at least one luminaire unit (2, 2i) is mechanically and electrically connected to the connector (1, 3, 4),
- wherein the luminaire unit (2, 2i), together with the connector (1, 3, 4), can be arranged in various positions around the central connector axis (1a) and is mechanically and electrically connected to the connector (1, 3, 4) in each position of the luminaire unit (2, 2i) and
- wherein a plurality of connectors (1, 3, 4) are mechanically and electrically connected to a common luminaire unit (2, 2i)
**characterized in that**
- the luminaire unit (2, 2i), together with the connector (1, 3, 4), can be arranged in arbitrary positions around the central connector axis (1a) over a continuous angular range of at least 330° or in each case over a plurality of continuous angular ranges of together at least 330°, and **in that** the luminaire unit (2, 2i) can be plugged to the connector (1, 3, 4).

3. Luminaire system (5) according to Claim 1 or 2, **characterized in that** a plurality of connectors (1, 3, 4) are each mechanically and electrically connected to a plurality of luminaire units (2, 2i).

4. Luminaire system (5) according to one of the preceding claims, **characterized in that** the light segment (2a) has exactly two ends and a connecting element (2d-2h) at both ends, preferably at all ends, is mechanically and electrically connected to the light segment (2a).

5. Luminaire system (5) according to one of the preceding claims, **characterized in that** the circulating element (1c-1e) is an element (1c-1e) circulating in a rotationally symmetrical manner.

6. Luminaire system (5) according to one of the preceding claims, **characterized in that** the luminaire unit (2, 2i), together with the connector (1, 3, 4), can be arranged in arbitrary positions around the central connector axis (1a) over a continuous angular range of at least 340°, preferably at least 355°, or in each case over a plurality of continuous angular ranges of together at least 340°, preferably together at least 355°.

7. Luminaire system (5) according to one of the preceding claims, **characterized in that** the connecting element (2d-2h) can be pivoted around a pivoting axis (x₁) relative to the light segment (2a) and/or relative to the connector (1, 3, 4), which pivoting axis runs at an angle, in particular perpendicular, or parallel to the central connector axis (1a) and, in particular, is spaced apart from the central connector axis (1a), and/or can be rotated around an axis of rotation (x₂) , which runs at an angle, in particular perpendicular, to the central connector axis (1a) and, in particular, intersects the central connector axis, preferably **in that** the maximum pivoting range is at least 90°, preferably at least 180°, particularly preferably at least 270°.

8. Luminaire system (5) according to one of the preceding claims, **characterized in that** the connector (1, 3, 4) is a multipart body (1, 3 4) containing a plurality of body sections (6a-6g) circulating around the central connector axis (1a), wherein the body sections (6a-6g) are arranged axially next to one another and some of the body sections (6a-6g) touch one another or are axially spaced apart from one another, and/or wherein each body section (6a-6g) forms a circulating element (1c-1e), in particular an element (1c-1e) circulating in a rotationally symmetrical manner, of the connector (1, 3, 4), preferably **in that** a plurality of body sections (6a-6g) are plugged together in the axial direction.

9. Luminaire system (5) according to one of the preceding claims, **characterized in that** the connecting element (2d) is connected integrally to the light segment (2a), and/or **in that** the connecting element (2d-2h) is connected in a materially bonded manner or integrally or in a form-fitting and/or force-fitting manner, in particular is plug-connected, to the circulating element (1c-1e), preferably **in that** the connecting element (2d-2h) can be plugged to the circulating element (1c-1e) through a translational movement at an angle, in particular perpendicular, or parallel to the central connector axis (1a) and/or through a pivoting movement around an axis (x₃) at an angle, in particular perpendicular, or parallel to the central connector axis (1a).

10. Luminaire system (5) according to Claim 8 or 9, **characterized in that** the connector (1, 3, 4) has at least two first body sections (6a, 6b), which are axially spaced apart from one another, circulate around the central connector axis (1a) and have a first cross section or diameter, and a second body section (6c), which connects the body sections (6a, 6b), circulates around the central connector axis (1a) and has a second cross section or diameter, which is smaller than the first cross section or diameter, preferably **in that** at least one of the first body sections (6a, 6b) is connected in releasable fashion, in particular can be plugged or can be screwed, to the second body section (6c) and/or at least one of the first body sections (6a, 6b) is connected integrally or in a materially bonded manner to the second body section (6c).

11. Luminaire system (5) according to one of Claims 8 to 10, **characterized in that** the connecting element (2d-2h) has an opening (7), in particular a bore (7), wherein the cross section or diameter of the opening (7) corresponds, in particular, to the cross section or diameter of the second body section (6c).

12. Luminaire system (5) according to one of Claims 8 to 11, **characterized in that** the connector (1, 3, 4) has at least one first body section (6g), which circulates around the central connector axis (1a) and has a first cross section or diameter, and at least one second body section (6f), which is radially spaced apart from said first body section, circulates around the central connector axis (1a) and has a second cross section or diameter, which is smaller than the first cross section or diameter, wherein the first body section (6g) is connected mechanically, in particular integrally or in a materially bonded manner, to the second body section (6f), preferably **in that** the inner contour of the first body section (6d) and the outer contour of the second body section (6f) are circular, wherein, in particular, the first body section (6g) has an annular shape and the second body section (6f) has an annular or disc shape, further preferably **in that** the connecting element (2d-2h) touches the inner contour of the first body section (6g) and the outer contour of the second body section (6f).

13. Luminaire system (5) according to one of the preceding claims, **characterized in that** at least one connector (1, 3, 4), in particular a plurality of connectors (1, 3, 4), has a separate electrical input and/or output (8), in particular in each case in the form of a connecting element, in particular in the form of a plug or a socket, and/or **in that** the connector or connectors (1, 3, 4)
- carry current and the luminaire unit (2, 2i) or luminaire units (2, 2i) carry current, and/or
- have a plurality of body sections (1d), which circulate around the central axis (1a), are axially spaced apart from one another, can come into contact with the luminaire unit (2, 2i) or the luminaire units (2, 2i) and are suitable for carrying current, and/or
- have one or more elements (1c) circulating around the central axis (1a) in the circumferential direction, into which element or elements connecting elements (2d) of the luminaire unit (2, 2i) can be plugged or around which elements clamp-shaped connecting elements of the luminaire unit (2, 2i) can be clamped, and/or
- have a fastening option, which is suitable for bearing the luminaire system (5) and supplying it with power.

14. Luminaire system (5) according to one of the preceding claims, **characterized in that** the luminaire unit (2) consists at least in sections, preferably completely, of a flexible material and/or has a profile (2b), in which LED strips run, and the luminaire system is operated at a low voltage.

15. Luminaire system (5) according to one of the preceding claims, **characterized in that** the connecting element (2d) is mechanically connected to the light segment (2a) by means of an articulation (2c), in particular a hinge, preferably **in that** articulations (2c), in particular hinges, are in the region of the luminaire unit (2, 2i), which articulations permit a pivoting movement at an angle of 90°, and/or **in that** the articulation or the articulations (2c) at the ends of the luminaire unit (2, 2i) are arranged between the illuminating segment or segments (2a) and the connecting elements (2d), and/or **in that** the articulation, in particular the hinge, is formed by virtue of the fact that the luminaire unit (2, 2i) consists throughout of a flexible material (2i), which is suitable, in particular, for bending overall.

16. Luminaire system (5) according to one of the preceding claims, **characterized in that**, in order to fasten the luminaire unit (2, 2i) or luminaire units (2, 2i) to the connector (1, 3, 4), connecting elements (2e) are arranged on the ends of the luminaire unit (2, 2i), which connecting elements, between elements (1d), which are axially spaced apart from one another and circulate around the central axis (1a), engage the connector (1, 3, 4), and/or a clamp-shaped connecting element (2f) is arranged on the ends of the luminaire unit (2, 2i), which connecting element engages around an element (1e) of the connector (1, 3, 4), which element circulates around the central axis (1a).

17. Luminaire system (5) according to one of the preceding claims, **characterized in that** the connecting element has contacts, which are used to perform the power transmission from the connector (1, 3, 4), and/or has a ring, which is suitable for being slid over the central shaft (1g) of the connector (1, 3, 4).

18. Luminaire system (5) according to one of the preceding claims, **characterized in that** at least one of the circulating elements on the connector (1, 3, 4) in which or around which the connecting element engages, has an undercut (1f), wherein the connecting element (2g) latches into the undercut/the undercuts.

## Revendications

1. Système d'éclairage (5),
- comprenant au moins une unité d'éclairage (2, 2i) contenant un segment lumineux (2a) qui est configuré pour accueillir au moins un moyen d'éclairage ou qui possède au moins un moyen d'éclairage, et au moins deux éléments de liaison (2d-2h) qui sont électriquement conducteurs au moins dans certaines portions et qui sont reliés mécaniquement et électriquement au segment lumineux (2a) respectif au niveau des extrémités de celui-ci,
- comprenant au moins un connecteur (1, 3, 4) qui possède au moins un élément (1c-1e) circonférentiel autour d'un axe central de connecteur (1a) et au moins un conducteur électrique (1b) relié mécaniquement à l'élément (1c-1e) circonférentiel ou formé par l'élément (1c-1e) circonférentiel,
- l'un des éléments de liaison (2d-2h) de l'unité d'éclairage (2, 2i) étant respectivement relié mécaniquement à l'élément (1c-1e) circonférentiel du connecteur (1, 3, 4) respectif et l'au moins une unité d'éclairage (2, 2i) étant ainsi reliée mécaniquement et électriquement au connecteur (1, 3, 4),
- l'unité d'éclairage (2, 2i) avec le connecteur (1, 3, 4) pouvant être disposée dans différentes positions autour de l'axe central de connecteur (1a) et l'unité d'éclairage (2, 2i) étant reliée mécaniquement et électriquement au connecteur (1, 3, 4) dans chaque position et
- plusieurs unités d'éclairage (2, 2i) étant reliées mécaniquement et électriquement à un connecteur (1, 3, 4) commun,
**caractérisé en ce**
**que** l'unité d'éclairage (2, 2i) avec le connecteur (1, 3, 4) peut être disposée dans des positions quelconques autour de l'axe central de connecteur (1a) sur une plage angulaire continue d'au moins 330° ou respectivement sur plusieurs plages angulaires continues couvrant au total au moins 330°, et **en ce que** l'unité d'éclairage (2, 2i) peut être attachée au connecteur (1, 3, 4).

2. Système d'éclairage (5), notamment système d'éclairage (5) selon la revendication 1,
- comprenant au moins une unité d'éclairage (2, 2i) contenant un segment lumineux (2a) qui est configuré pour accueillir au moins un moyen d'éclairage ou qui possède au moins un moyen d'éclairage, et au moins deux éléments de liaison (2d-2h) qui sont électriquement conducteurs au moins dans certaines portions et qui sont reliés mécaniquement et électriquement au segment lumineux (2a) respectif les extrémités de celui-ci,
- comprenant au moins un connecteur (1, 3, 4) qui possède au moins un élément (1c-1e) circonférentiel autour d'un axe central de connecteur (1a) et au moins un conducteur électrique (1b) relié mécaniquement à l'élément (1c-1e) circonférentiel ou formé par l'élément (1c-1e) circonférentiel,
- l'un des éléments de liaison (2d-2h) de l'unité d'éclairage (2, 2i) étant respectivement relié mécaniquement à l'élément (1c-1e) circonférentiel du connecteur (1, 3, 4) respectif et l'au moins une unité d'éclairage (2, 2i) étant ainsi reliée mécaniquement et électriquement au connecteur (1, 3, 4),
- l'unité d'éclairage (2, 2i) avec le connecteur (1, 3, 4) pouvant être disposée dans différentes positions autour de l'axe central de connecteur (1a) et l'unité d'éclairage (2, 2i) étant reliée mécaniquement et électriquement au connecteur (1, 3, 4) dans chaque position et
- plusieurs connecteurs (1, 3, 4) étant reliés mécaniquement et électriquement à une unité d'éclairage (2, 2i) commune,
**caractérisé en ce**
**que** l'unité d'éclairage (2, 2i) avec le connecteur (1, 3, 4) peut être disposée dans des positions quelconques autour de l'axe central de connecteur (1a) sur une plage angulaire continue d'au moins 330° ou respectivement sur plusieurs plages angulaires continues couvrant au total au moins 330°, et **en ce que** l'unité d'éclairage (2, 2i) peut être attachée au connecteur (1, 3, 4).

3. Système d'éclairage (5) selon la revendication 1 ou 2, **caractérisé en ce que** plusieurs connecteurs (1, 3, 4) sont respectivement reliés mécaniquement et électriquement à plusieurs unités d'éclairage (2, 2i).

4. Système d'éclairage (5) selon l'une des revendications précédentes, **caractérisé en ce que** le segment lumineux (2a) possède exactement deux extrémités et un élément de liaison (2d-2h) aux deux extrémités, de préférence à toutes les extrémités, est relié mécaniquement et électriquement au segment lumineux (2a).

5. Système d'éclairage (5) selon l'une des revendications précédentes, **caractérisé en ce que** l'élément (1c-1e) circonférentiel et un élément (1c-1e) circonférentiel à symétrie de rotation.

6. Système d'éclairage (5) selon l'une des revendications précédentes, **caractérisé en ce que** l'unité d'éclairage (2, 2i) avec le connecteur (1, 3, 4) peut être disposée dans des positions quelconques autour de l'axe central de connecteur (1a) sur une plage angulaire continue d'au moins 340°, de préférence d'au moins 355°, ou respectivement sur plusieurs plages angulaires continues couvrant au total au moins 340°, de préférence au total au moins 355°.

7. Système d'éclairage (5) selon l'une des revendications précédentes, **caractérisé en ce que** l'élément de liaison (2d-2h) peut pivoter par rapport au segment lumineux (2a) et/ou par rapport au connecteur (1, 3, 4) autour d'un axe de pivotement (x₁) qui s'étend sous un certain angle, notamment perpendiculairement, ou parallèlement par rapport à l'axe central de connecteur (1a) et est notamment espacé de l'axe central de connecteur (1a), et/ou peut tourner autour d'un axe de rotation (x₂) qui s'étend sous un certain angle, notamment perpendiculairement, par rapport à l'axe central de connecteur (1a) et croise notamment l'axe central de connecteur, de préférence **en ce que** la plage de pivotement maximale est d'au moins 90°, de préférence d'au moins 180°, notamment de préférence d'au moins 270°.

8. Système d'éclairage (5) selon l'une des revendications précédentes, **caractérisé en ce que** le connecteur (1, 3, 4) est un corps (1, 3, 4) en plusieurs parties contenant plusieurs portions de corps (6a-6g) circonférentielles autour de l'axe central de connecteur (1a), les portions de corps (6a-6g) étant disposées axialement les unes à côté des autres et certaines portions de corps (6a-6g) se touchant mutuellement ou étant espacées axialement les unes des autres et/ou chaque portion de corps (6a-6g) formant un élément (1c-1e) circonférentiel, notamment un élément (1c-1e) circonférentiel à symétrie de rotation, du connecteur (1, 3, 4), de préférence **en ce que** plusieurs portions de corps (6a-6g) sont accouplés dans la direction axiale.

9. Système d'éclairage (5) selon l'une des revendications précédentes, **caractérisé en ce que** l'élément de liaison (2d) est relié d'un seul tenant avec le segment lumineux (2a) et/ou **en ce que** l'élément de liaison (2d-2h) est relié à l'élément (1c-1e) circonférentiel par fusion de matières ou d'un seul tenant ou par complémentarité de formes et/ou de force, notamment accouplé, de préférence **en ce que** élément (1c-1e) circonférentiel peut être accouplé avec l'élément (1c-1e) circonférentiel par un mouvement de translation sous un certain angle, notamment perpendiculairement, ou parallèlement par rapport à l'axe central de connecteur (1a) et/ou par un mouvement de pivotement autour d'un axe (x₃) formant un certain angle, notamment perpendiculaire, ou parallèle par rapport à l'axe central de connecteur (1a).

10. Système d'éclairage (5) selon la revendication 8 ou 9, **caractérisé en ce que** le connecteur (1, 3, 4) possède au moins deux premières portions de corps (6a, 6b) espacées axialement l'une de l'autre circonférentielles autour de l'axe central de connecteur (1a), ayant une première section transversale ou un premier diamètre, et une deuxième portion de corps (6c) circonférentielle autour de l'axe central de connecteur (1a), reliant les portions de corps (6a, 6b), ayant une deuxième section transversale ou un deuxième diamètre, laquelle/lequel est inférieur(e) à la première section transversale ou au premier diamètre, de préférence **en ce qu'**au moins l'une des premières portions de corps (6a, 6b) est reliée de manière amovible, notamment accouplable ou vissable, à la deuxième portion de corps (6c) et/ou au moins l'une des premières portions de corps (6a, 6b) est reliée d'un seul tenant ou par fusion de matières à la deuxième portion de corps (6c).

11. Système d'éclairage (5) selon l'une des revendications 8 à 10, **caractérisé en ce que** l'élément de liaison (2d-2h) possède une ouverture (7), notamment un perçage (7), la section transversale ou le diamètre de l'ouverture (7) correspondant notamment à la section transversale ou au diamètre de la deuxième portion de corps (6c).

12. Système d'éclairage (5) selon l'une des revendications 8 à 11, **caractérisé en ce que** le connecteur (1, 3, 4) possède au moins une première portion de corps (6g) circonférentielle autour de l'axe central de connecteur (1a), ayant une première section transversale ou un premier diamètre, et au moins une deuxième portion de corps (6f) espacée radialement de celle-ci, circonférentielle autour de l'axe central de connecteur (1a), ayant une deuxième section transversale ou un deuxième diamètre, laquelle/lequel est inférieur(e) à la première section transversale ou au premier diamètre, la première portion de corps (6g) étant reliée mécaniquement, notamment d'un seul tenant ou par fusion de matières à la deuxième portion de corps (6f), de préférence **en ce que** le contour interne de la première portion de corps (6d) et le contour externe de la deuxième portion de corps (6f) est de forme circulaire, la première portion de corps (6g) présentant notamment une forme annulaire et la deuxième portion de corps (6f) une forme annulaire ou de disque, encore de préférence **en ce que** l'élément de liaison (2d-2h) touche le contour interne de la première portion de corps (6g) et le contour externe de la deuxième portion de corps (6f).

13. Système d'éclairage (5) selon l'une des revendications précédentes, **caractérisé en ce qu'**au moins un connecteur (1, 3, 4), notamment plusieurs connecteurs (1, 3, 4), possèdent une entrée et/ou sortie (8) électrique séparées, notamment respectivement sous la forme d'un élément de liaison, notamment sous la forme d'une fiche ou d'une douille, et/ou **en ce que** le ou les connecteurs (1, 3, 4)
- conduisent du courant et l'unité d'éclairage (2, 2i) ou les unités d'éclairage (2, 2i) conduisent du courant, et/ou
- possèdent plusieurs portions de corps (1d) circonférentielles autour de l'axe central (1a), lesquelles sont espacées axialement les unes des autres et peuvent entrer en contact avec l'unité d'éclairage (2, 2i) ou les unités d'éclairage (2, 2i) et sont adaptées pour conduite du courant, et/ou
- possèdent un ou plusieurs éléments (1c) circonférentiels dans le sens périphérique autour de l'axe central (1a), dans lequel/lesquels peuvent être insérés les éléments de liaison (2d) de l'unité d'éclairage (2, 2i) ou peuvent être attachés autour des éléments de liaison en forme d'agrafe l'unité d'éclairage (2, 2i), et/ou
- disposent d'une possibilité de fixation qui est adaptée à supporter le système d'éclairage (5) et à l'alimenter en électricité.

14. Système d'éclairage (5) selon l'une des revendications précédentes, **caractérisé en ce que** l'unité d'éclairage (2) se compose au moins dans certaines portions, de préférence entièrement, d'un matériau flexible et/ou présente un profil (2b) dans lequel s'étendent des bandes de LED et le système d'éclairage fonctionne en basse tension.

15. Système d'éclairage (5) selon l'une des revendications précédentes, **caractérisé en ce que** l'élément de liaison (2d) est relié mécaniquement au segment lumineux (2a) par le biais d'une articulation (2c), notamment une charnière, de préférence **en ce que** des articulations (2c), notamment des charnières, qui autorisent un mouvement de pivotement sur un angle de 90° sont disposées dans la zone de l'unité d'éclairage (2, 2i) et/ou **en ce que** l'articulation ou les articulations (2c) sont disposées aux extrémités de l'unité d'éclairage (2, 2i) entre le ou les segments lumineux (2a) et les éléments de liaison (2d) et/ou **en ce que** l'articulation, notamment la charnière, est formée **en ce que** l'unité d'éclairage (2, 2i) se compose d'un seul tenant d'un matériau flexible (2i) qui convient notamment pour fléchir dans son intégralité.

16. Système d'éclairage (5) selon l'une des revendications précédentes, **caractérisé en ce que** des éléments de liaison (2e) sont disposés aux extrémités de l'unité d'éclairage (2, 2i) pour la fixation de l'unité d'éclairage (2, 2i) ou des unités d'éclairage (2, 2i) avec le connecteur (1, 3, 4), lesquels viennent en prise entre des éléments (1d) circonférentiels espacés axialement les uns des autres sur le connecteur (1, 3, 4) et/ou un élément de liaison (2f) en forme d'agrafe est disposé aux extrémités de l'unité d'éclairage (2, 2i), lequel vient en prise autour d'un éléments (1e) circonférentiel autour de l'axe central (1a) du connecteur (1, 3, 4).

17. Système d'éclairage (5) selon l'une des revendications précédentes, **caractérisé en ce que** l'élément de liaison possède des contacts avec lesquels est réalisée la transmission de courant depuis le connecteur (1, 3, 4) et/ou possède une bague qui est conçue pour être enfilée sur l'axe central (1) du connecteur (1, 3, 4).

18. Système d'éclairage (5) selon l'une des revendications précédentes, **caractérisé en ce qu'**au moins l'un des éléments circonférentiels sur le connecteur (1, 3, 4), dans lequel ou autour duquel l'élément de liaison vient en prise, possède une contre-dépouille (1f), l'élément de liaison (2g) s'enclipsant dans la contre-dépouille/les contre-dépouilles.
